# EUROPÄISCHE PATENTSCHRIFT

(11) **EP 0 663 478 B1**
(45) Veröffentlichungstag und Bekanntmachung des Hinweises auf die Patenterteilung: **28.04.1999**
(21) Anmeldenummer: 94119853.3
(22) Anmeldetag: 15.12.1994
(51) Int. Cl.: E02F 3/96, E02F 5/30

(54) **Kombination eines Baggers mit einer Rütteleinrichtung**
Combination of a digger with a vibrating device
Combinaison d'une excavatrice avec un dispositif vibreur

(30) Priorität: 18.01.1994 DE 9400760 U
(43) Veröffentlichungstag der Anmeldung: 19.07.1995
(73) Patentinhaber: Heilit & Woerner Bau-AG, D-81677 München (DE)
(72) Erfinder: von Wilcken, Alexander, D-81925 München (DE); Eichleitner, Alfred, D-85521 Riemerling (DE)
(74) Vertreter: Prechtel, Jörg, Dipl.-Phys. Dr.

(56) Entgegenhaltungen:
- EP-A- 0 335 339
- EP-A- 0 494 070
- DE-A- 2 064 180
- DE-A- 2 800 031
- GB-A- 2 000 326
- US-A- 4 264 286

## Beschreibung

Die vorliegende Erfindung betrifft einen Tragschichtfertiger zum Auftragen einer komprimierten, gleichmäßigen Tragschicht oder dergleichen auf einen Untergrund, umfassend eine Fertigerbohle und einen der Fertigerbohle vorgelagerten Dosierschieber, und betrifft ferner ein Verfahren zur Fertigung einer komprimierten, gleichmäßigen Tragschicht oder dergleichen auf einem Untergrund vermittels eines Tragschichtfertigers.

Im modernen Straßen- oder Gleisanlagenbau ist es bekannt, zur Fertigung von Tragschichten, wie z. B. hydraulich gebundene Tragschichten (HGT-Schichten), Frostschutzschichten oder Planumsschichten, einen Tragschichtfertiger zu verwenden, wie er z. B. aus der den Oberbegriff des Anspruchs 1 bildenden EP 0 335 339 A1 bekannt ist. Dieser Tragschichtfertiger umfaßt ein Raupenkettenfahrwerk und eine an der Vorderseite des Tragschichtfertigers angeordnete Rüttelbohle, welche durch eine Mehrzahl von Zylindereinheiten in ihrer Höhe und Winkelstellung bezüglich des Tragschichtfertigers einstellbar ist. Um eine geeignet komprimierte Tragschicht herzustellen, ist es bei dem bekannten Tragschichtfertiger möglich, die Rüttelbohle schwimmend zu steuern, d.h., daß ihre Höhenposition im wesentlichen durch die von dem einzubauenden Material erzeugten dynamischen Auftriebskräfte bestimmt ist. Vor der Rüttelbohle ist ein in einer Seitenrichtung bewegbarer Verteilerarm vorgesehen, welcher eine Grobverteilung des vor dem Tragschichtfertiger aufgeschütteten und zu komprimierenden Materials vornimmt.

Insbesondere beim Bau von Gleisanlagen besteht jedoch oftmals das Problem, daß der Schienenstrang durch unwegsames Gelände geführt werden muß, und daß somit für die zum Bau der Gleisanlage erforderlichen Geräte nur wenig Platz zur Verfügung steht. Das Fertigen einer Tragschicht mit dem aus der EP-A-0 335 339 bekannten Tragschichtfertiger erfordert jedoch, daß zusätzlich zu den bereits an der jeweiligen Baustelle vorhandenen Gerätschaften, wie z. B. Bagger, Lastkraftwagen und dergl., ein zusätzliches Baugerät in dem ohnehin beschränkten Raum untergebracht werden muß. Ferner ist in manchen Fällen zum Fertigen einer Tragschicht mit diesem Tragschichtfertiger ein zusätzliches Gerät (z. B. Seiten-Förderband) zum Herbeischaffen des einzubauenden Materials erforderlich, welches das z. B. auf einen Lastkraftwagen herbeigeschaffte Material von dem Lastkraftwagen ablädt und auf dem Untergrund vor dem Tragschichtfertiger verteilt. Dies ist beispielsweise dann der Fall, wenn der Lastwagen nur seitlich neben der zu fertigenden Schicht heranfahren kann insbesondere, um den vorbereiteten Untergrund nicht zu beschädigen.

Der bekannte Tragschichtfertiger führt zu erheblichen Anschaffungs-bzw. Unterhaltskosten eines anderweitig nicht verwendendbaren Baugeräts, welches zusätzlich immer dann, wenn eine Tragschicht gefertigt werden soll, zu der jeweiligen Baustelle transportiert und anschließend wieder von dieser Baustelle abtransportiert werden muß.

Aus der DE-OS 20 64 180 ist eine Kombination eines Baggers mit einer Rütteleinrichtung bekannt. Bei dieser Kombination wird die Rütteleinrichtung durch einen am Oberwagen des Baggers verbleibenden Abschnitt des Baggerarms beaufschlagt, um einen ausreichenden Anpreßdruck gegen einen Untergrund zu erzeugen. Dies bedingt jedoch, daß die Funktion des Baggers als solcher verlorengeht.

Die DE-OS 28 00 31 zeigt eine Planierraupe, bei welcher ein an einer Vorderseite derselben angeordneter Planierschild als Aufhängung für Zusatzaggregate, wie z. B, ein Hydraulikaggregat oder dergleichen, verwendet wird.

Es ist die Aufgabe der vorliegenden Erfindung, einen Tragschichtfertiger bzw. ein Verfahren zur Fertigung von Tragschichten vorzusehen, mit welchen ohne den Einsatz zusätzlicher Geräte eine gleichmäßige Tragschicht gefertigt werden kann. Erfindungsgemäß wird diese Aufgabe durch den im Anspruch 1 angegebenen Tragschichtfertiger bzw. das im Anspruch 32 angegebene Verfahren gelöst.

Da an jeder Gleis- bzw. Straßenbaustelle im allgemeinen ohnehin Bagger zur Bearbeitung des Untergrunds und zum Durchführen einer Vielzahl weiterer Aufgaben vorhanden sind, kann durch das Vorsehen einer Halteeinrichtung an dem Bagger, an welcher dann eine Furtigerbohle wahlweise anbringbar bzw. wieder entfernbar gehalten wird, auf einfache Weise ein Arbeitsgerät zum Rütteln bzw. Fertigen von Tragschichten an der jeweiligen Baustelle bereitgestellt werden. Das An- bzw. Abtransportieren eines zusätzlichen

Tragschichtfertigers, welcher an der Baustelle zusätzlichen Platz in Anspruch nehmen würde, ist somit nicht mehr erforderlich.

Der bereits am Bagger vorgesehene Baggerarm kann zum einen dazu verwendet werden, die Fertigerbohle von einer Ablagestellung, z. B. auf einem Lastkraftwagen oder am Rand der Baustelle, wegzuheben und an der Halteeinrichtung anzubringen. Zum anderen kann der Baggerarm mit der am Baggerarm vorgesehenen Baggerschaufel dazu verwendet werden, das z. B. auf einem Lastkraftwagen herbeigeschaffte Material von dem Lastkraftwagen abzuheben und dieses auf dem Untergrund vor dem Bagger und vor der Fertigerbohle zu verteilen. Ein zusätzlicher Bagger, welcher dieses Abladen und Verteilen durchführen müßte, und auf dem noch nicht verdichteten Untergrund vor der Rütteleinrichtung fahren müßte, ist daher nicht erforderlich. Dies ist besonders daher vorteilhaft, da die von den Reifen des zusätzlichen Baggers in dem vorbereiteten, jedoch noch nicht verdichteten Untergrund erzeugten Abdrücke das Fertigen einer ebenen, gleichmäßig verdichteten Tragschicht stark erschweren.

Da der Bagger selbst ein sehr hohes Eigengewicht aufweist (bis zu 25 t), ist sichergestellt, daß die Fertigerbohle mit einem sehr hohen Druck auf dem zu rüttelnden Material aufliegt, so daß eine gute Kopplung zur Übertragung der durch die Fertigerbohle erzeugten Schwingungen von der Fertigerbohle auf das zu verdichtende Material sichergestellt ist.

Die Fertigerbohle kann Teil einer, Rütteleinrichtung sein , welche eine Montagebasis aufweist, die mit Hakenabschnitten an der Halteeinrichtung einhängbar ist. Es ist somit möglich, daß der Baggerfahrer selbsttätig und ohne zusätzliche Hilfe die Rütteleinrichtung mit dem Baggerarm vom Boden abhebt und durch Einhängen mit den Hakenabschnitten an der Halteeinrichtung am Bagger festlegt, wodurch die Zeit, welche erforderlich ist, bis eine Rütteleinrichtung zum Fertigen einer Tragschicht bereitgestellt ist, verringert wird.

Besonders vorteilhaft ist es dabei, wenn die erste Halteeinrichtung eine an einer Vorderseite des Unterwagens angeordnete Halteplatte umfaßt, und wenn an der Rütteleinrichtung eine Gegenplatte vorgesehen ist, welche bei montierter Rütteleinrichtung an der Halteplatte anliegt, wobei im Bereich einer oberen Kante der Gegenplatte wenigstens ein hakenartiger Abschnitt vorgesehen ist, welcher eine Oberkante der Halteplatte übergreift. Der Baggerfahrer braucht somit beim Anbringen der Rütteleinrichtung am Bagger die Rütteleinrichtung mit Hilfe des Baggerarms lediglich so weit auf die Halteplatte der Halteeinrichtung zu zu bewegen, bis die Gegenplatte an der Halteplatte anliegt. Ein nachfolgendes Absenken der Rütteleinrichtung mittels des Baggerarms führt zum Verhaken des wenigstens einen hakenartigen Abschnitts der Gegenplatte an der Halteplatte, wodurch die Rütteleinrichtung am Bagger festgelegt ist.

Die Gegenplatte kann zusätzlich durch eine Mehrzahl von Schraubverbindungen an der Halteplatte befestigt werden, so daß eine durch Krafteinwirkung von außen verursachte Verschiebung der Rütteleinrichtung relativ zum Bagger nach oben verhindert wird.

Um sicherzustellen, daß in jeder Höhenstellung der Rütteleinrichtung relativ zum Unterwagen die Rütteleinrichtung die gleiche Neigung relativ zum Unterwagen und somit zum Boden aufweist, wird vorgeschlagen, daß die Rütteleinrichtung mit der Gegenplatte durch wenigstens zwei in seitlichem Abstand zueinander angeordnete Paare übereinander angeordneter Schwenkarme verbunden ist, welche im Bereich einer ihrer Enden an der Gegenplatte schwenkbar angebracht sind und im Bereich ihrer anderen Enden an der Rütteleinrichtung schwenkbar angebracht sind und eine Parallelogrammführung für die Rütteleinrichtung vorsehen.

In einer alternativen Ausgestaltung umfaßt die Halteeinrichtung wenigstens zwei sich von einer Vorderseite des Unterwagens nach vorne erstreckende, seitlich voneinander beabstandete Trageplatten sowie einen jeweils an den Trageplatten über Schwenkverbindungen angelenkten, sich vor dem Unterwagen und dem Fahrwerk in einer Richtung quer zum Unterwagen erstreckenden Rütteleinrichtungsträger, an welchem die Rütteleinrichtung, d.h. der Fertigerbohle, anbringbar ist. Alle zur Anlenkung der Rütteleinrichtung am Bagger erforderlichen Elemente sind somit mit dem Bagger fest verbunden, so daß eine besonders stabile Anlenkung der Rütteleinrichtung am Bagger vorgesehen werden kann. Ferner wird zum Transport lediglich die Rütteleinrichtung selbst vom Bagger entfernt, so daß auch der separate Transport des Baggers und der Rütteleinrichtung erleichtert ist.

Dabei ist es vorteilhaft, wenn am Rütteleinrichtungsträger jeweils den Trageplatten am Unterwagen zugeordnete, sich vertikal und in Richtung auf den Unterwagen zu erstreckende Trägerplatten vorgesehen sind, und die Schwenkverbindungen jeweils einen an einem unteren Abschnitt der Trageplatten und an einem unteren Abschnitt der Trägerplatten schwenkbar angebrachten unteren Schwenkarm umfassen, sowie einen an einem oberen Abschnitt der Trageplatten und an einem oberen Abschnitt der Trägerplatten schwenkbar angebrachten oberen Schwenkarm, welcher im wesentlichen parallel zum unteren Schwenkarm angeodnet ist und mit diesem eine Parallelogrammführung für den Rütteleinrichtungsträger bildet. Die Parallelogrammführung des Rütteleinrichtungsträgers und somit der Fertigerbohle stellt sicher, daß beim Anheben oder Absenken der Fertigerbohle diese relativ zum Bagger und somit relativ zum Untergrund nicht verschwenkt wird und somit in jeder Arbeitshöhe mit ihrer gesamten Arbeitsfläche auf dem Untergrund aufliegt.

Zum Anheben und Absenken der Fertigerbohle wird vorgeschlagen, daß jede Schwenkverbindung ferner eine erste Zylindereinheit umfaßt, und daß die erste Zylindereinheit mit einem ihrer Enden im Bereich der Anlenkung des unteren Schwenkarms an der Trageplatte an dieser schwenkbar angebracht ist und mit ihrem anderen Ende am oberen Schwenkarm im Bereich dessen Anlenkung an der Trägerplatte schwenkbar angebracht ist. Die gesamte Zylindereinheit erstreckt sich somit vollständig innerhalb des durch den oberen und den unteren Schwenkarm gebildeten Anlenkungsparallelogramms, so daß keine Bauteile vorhanden sind, welche über die oberen Schwenkarme bzw. über den oberen Abschnitt der Trageplatten hinausragen. Die Drehbewegung eines auf dem Unterwagen angeordneten Oberwagens wird somit durch die Halteeinrichtung und die Fertigerbohle nicht beeinträchtigt.

Wenn die Länge des Rütteleinrichtungsträgers in Querrichtung des Unterwagens kleiner oder gleich der maximalen Breite des Unterwagens ist, ist sichergestellt, daß keine Bauteile vorhanden sind, die seitlich über den Unterwagen hervorragen, so daß ein Transport bzw. ein Bewegen des Unterwagens auf öffentlichen Straßen problemlos durchgeführt werden kann.

Zum Koppeln der Fertigerbohle mit dem Rütteleinrichtungsträger wird vorgeschlagen, daß im Bereich von in Querrichtung des Unterwagens äußeren Enden des Rütteleinrichtungsträgers Kopplungselemente zum festen Koppeln des Rütteleinrichtungsträgers mit der Fertigerbohle vorgesehen sind. Die Anlenkung der Fertigerbohle am Rütteleinrichtungsträger ist somit möglichst nahe im Bereich der seitlichen Enden der Fertigerbohle vorgesehen, so daß die durch diese auf den Rütteleinrichtungsträger und die Halteeinrichtung übertragenen Drehmomente möglichst gering gehalten werden.

In einer weiteren alternativen Ausgestaltung der Halteeinrichtung kann diese jeweils an Seitenflächen von Fahrwerkrahmen des Fahrwerks angebrachte Schwenkeinrichtungen umfassen, welche mit der Fertigerbohle fest koppelbar sind. Die Kopplung der Fertigerbohle mit dem Bagger jeweils seitlich am Unterwagen, d.h. außerhalb der Raupenfahrwerke, ermöglicht eine starke Verringerung der von der Fertigerbohle auf die Unterwagen übertragenen Drehmomente, insbesondere um eine Drehachse parallel zur Fahrtrichtung, wodurch eine besonders stabile Kopplung der Fertigerbohle mit dem Bagger vorgesehen ist. Auch ergibt sich eine gute Zugänglichkeit zu den Schwenkeinrichtungen zu Montage und Demontage sowie zu Wartungsarbeiten.

Dabei ist es vorteilhaft, wenn die Schwenkeinrichtungen jeweils am Fahrwerkrahmen mit einem ihrer Enden angelenkte, vertikal voneinander beabstandete obere und untere Schwenkarme umfaßt, welche im Bereich ihrer anderen Enden mit der Fertigerbohle fest koppelbar sind zum Vorsehen jeweiliger Parallelogrammführungen für die Fertigerbohle. Die Parallelogrammführung der Fertigerbohle stellt sicher, daß in jeder Schwenkposition die Fertigerbohle die gleiche Winkellage relativ zum Bagger und somit relativ zum Untergrund einnimmt.

Zum Anheben der Fertigerbohle wird vorgeschlagen, daß jede der Schwenkeinrichtungen ferner jeweils eine erste Zylindereinheit umfaßt, welche mit dem oberen oder dem unteren Schwenkarm einerseits und dem Fahrwerkrahmen andererseits zum wahlweisen Anheben und Absenken der Fertigerbohle gekoppelt ist.

Wenn der obere Schwenkarm in einer Querrichtung des Unterwagens weiter vom Fahrwerkrahmen beabstandet ist, als der untere Schwenkarm, und die erste Zylindereinheit mit dem unteren Schwenkarm gekoppelt ist, ist es möglich, eine Zylindereinheit zu verwenden, deren Baulänge einen ausreichenden Hub der Rütteleinrichtung gewährleistet.

Um sicherzustellen, daß einerseits die durch die erste Zylindereinheit aufbringbare Anhebekraft durch die durch den Schwenkarm auf die erste Zylindereinheit übertragene Gewichtskraft der Fertigerbohle nicht überschritten wird und andererseits der durch die Schwenkeinrichtung und die erste Zylindereinheit vorgesehene Hub der Fertigerbohle für eine Vielzahl verschiedener Betriebe ausreichend ist, wird vorgeschlagen, daß die Zylindereinheit am oberen oder unteren Schwenkarm in einem mittleren Abschnitt desselben angreift.

Um die Schwenkeinrichtungen mit den oberen und unteren Schwenkarmen und der Zylindereinheit jeweils einfach und schnell am Fahrwerkrahmen des Baggers anbringen zu können, wird vorgeschlagen, daß der obere und der untere Schwenkarm jeder Schwenkeinrichtung sowie die dazugehörige erste Zy-lindereinheit jeweils an einer am Fahrwerkrahmen anbringbaren Montageplatte schwenkbar gelagert sind.

Um die Winkellage der Rütteleinrichtung relativ zum Unterwagen und somit relativ zum Boden einstellen zu können, und somit Rüttelvorgänge verschiedener Art durchführen zu können, wird vorgeschlagen, daß der obere und/oder der untere Schwenkarm in seiner Länge einstellbar ist zur Einstellung der Winkellage der Fertigerbohle relativ zum Unterwagen.

Die Fertigerbohle umfaßt bevorzugterweise eine Rüttelbohle mit einer Rüttelplatte und wenigstens einem Rüttler; ferner ist eine erste Zylindereinheit vorgesehen, mittels welcher die vertikale Stellung der Rüttelbohle relativ zum Bagger einstellbar ist. Es ist somit nicht nötig, am Bagger eine Zylindereinheit vorzusehen, welche bei montierter Rütteleinrichtung mit dieser zum Einstellen der vertikalen Stellung der Fertigerbohle gekoppelt werden muß. Die Fertigerbohle stellt somit eine selbständige Einrichtung dar, die schnell und einfach am Bagger montierbar und vom Bagger demontierbar ist und die nur geringe bauliche Veränderungen am Bagger erfordert.

Wenn die Rüttelplatte unter Zwischenlagerung von gummielastischen Elementen an einem Rahmen der Rüttelbohle gehalten ist, ist sichergestellt, daß die durch den wenigstens einen Rüttler erzeugten Vibrationen in erster Linie auf die Rüttelplatte und nicht auf den Rahmen der Fertigerbohle und den Bagger übertragen werden, wodurch die Effizienz der Fertigerbohle wesentlich verbessert wird.

Um eine besonders gleichmäßige Tragschicht fertigen zu können, wird vorgeschlagen, daß der Dosierschieber in seiner vertikalen Stellung relativ zur Fertigerbohle durch eine zweite Zylindereinheit einstellbar ist, so daß das vor dem Bagger bzw. der Fertigerbohle abgeladene Material in Abhängigkeit von der vertikalen Stellung des Dosierschiebers dosiert unter die Fertigerbohle gelangt und eine Tragschicht mit gleichmäßiger Schicht-Dicke und -Dichte erzeugt wird.

Eine Betätigung der ersten und zweiten Zylindereinheiten sowie des wenigstens einen Rüttlers in besonders einfacher Weise ist dadurch möglich, daß die ersten und zweiten Zylindereinheiten sowie der wenigstens eine Rüttler hydraulisch betätigbar sind.

Dazu wird vorgeschlagen, daß an einem am Oberwagen des Baggers angeordneten Baggermotor eine Nebenantriebswelle vorgesehen ist, und daß durch die Nebenantriebswelle eine am Oberwagen vorgesehene Hydraulikpumpe zur hydraulischen Betätigung der ersten und zweiten Zylindereinheiten und des wenigstens einen Rüttlers antreibbar ist. Es ist somit nicht nötig, zusätzliche Antriebsaggregate am Bagger vorzusehen, so daß die Gesamtkosten der erfindungsgemäßen Kombination verringert werden können.

Herkömmliche Bagger sind im allgemeinen nicht in der Lage, in einem Bereich niederer Geschwindigkeiten, d.h. in einem Bereich von 1 bis 3 m/Min., mit derart gleichmäßiger Geschwindigkeit zu fahren, wie dies für die Fertigung von Tragschichten erwünscht ist. Die Ursache liegt darin, daß herkömmliche Bagger für höhere Fahrgeschwindigkeiten von beispielsweise mehr als 3 km/h (50 m/Min.) ausgelegt sind. Die zum Betrieb der Fahrmotoren vorgesehenen Ölpumpen sind zwar bezüglich ihrer Förderleistung verstellbar, können jedoch im Bereich geringer Förderleistung keine gleichmäßige Ölmenge abgeben, da sie dann bereits im Bereich des Leckölflusses arbeiten. Um diesen Nachteil zu beseitigen, wird vorgeschlagen, daß die Hydraulikpumpe eine Dreifachpumpe ist, wobei ein Pumpenteil zur Betätigung der ersten und zweiten Zylindereinheiten dient, ein Pumpenteil zum Antrieb des wenigstens einen Rüttlers dient, und ein Pumpenteil zum Antrieb des Fahrwerks dient. Es ist somit durch entsprechende Auslegung des Antriebs-Pumpenteils für niedrige Pumpleistung unter Verwendung des am Bagger ohnehin vorgesehenen Motors möglich, eine für den Antrieb des Fahrzeugs mit sehr geringer und konstanter Geschwindigkeit geeignete Pumpölmenge zu liefern. Zusätzlich können durch die gleiche Hydraulikpumpe die Zylindereinheiten und der wenigstens eine Rüttler betrieben werden, so daß auch hierfür keine zusätzlichen Aggregate erforderlich sind.

Da die Fertigerbohle vorzugsweise an einer Vorderseite des Unterwagens angebracht Ist, wird vorgeschlagen, daß an einer Vorderseite des Oberwagens HydraulilKleitungsanschlüsse zur Verbindung der Hydraulikpumpe mit der ersten und zweiten Zylindereinheit und dem wenigstens einen Rüttler vorgesehen sind, und daß am Oberwagen Schwenkwinkelbegrenzungseinrichtungen vorgesehen sind, um den Schwenkwinkel des Oberwagens auf einen vorbestimmten Wert einzuschränken. Das Vorsehen einer zusätzlichen Drehdurchführung durch den Drehkranz des Oberwagens in den Unterwagen kann somit entfallen. Durch das Vorsehen der Schwenkwinkelbegrenzungseinrichtungen ist sichergestellt, daß beim Drehen des Oberwagens auf dem Unterwagen eine Beschädigung bzw. ein Abreißen der Hydraulikverbindungen zwischen dem Oberwagen und der Fertigerbohle verhindert wird.

Alternativ kann in einem Drehkranz des Baggers eine Hydraulikdruckleitungsdurchführung vorgesehen sein zum Durchführen von Hydraulikdruckleitungen von der Hydraulikpumpe zu den ersten und zweiten Zylindereinheiten. Die Einsatzmöglichkeit des Geräts ist durch den somit möglichen 360°-Schwenkwinkel deutlich erhöht.

Um vom Antriebsmotor des Baggers unabhängig zu sein, ist es alternativ hierzu möglich, am Unterwagen ein Dieselaggregat und eine durch das Dieselaggregat angetriebene Hydraulikpumpe zur Betätigung der ersten und zweiten Zylindereinheiten und des wenigstens einen Rüttlers vorzusehen. Es wird auch hierdurch eine Unabhängigkeit vom Oberwagen des Baggers erreicht, so daß dieser im vollen Drehbereich von 360° arbeiten kann.

In diesem Fall ist es vorteilhaft, wenn an einer Hinterseite des Unterwagens eine zweite Halteplatte vorgesehen ist, an welcher ein Träger für das Dieselaggregat und die Hydraulikpumpe mit einer Gegenplatte anliegt und mit einem hakenartigen Abschnitt eine Oberkante der zweiten Aufhängeplatte übergreift. Es ist somit wiederum möglich, das am Unterwagen anzubringende Dieselaggregat und die Hydraulikpumpe mittels des Baggerarms am Bagger anzubringen und von diesem wieder zu entfernen, ohne daß zusätzliches Hilfspersonal erforderlich ist, was wiederum zeit- und kostensparend ist.

Wenn der Träger durch wenigstens eine Schraubverbindung an der zweiten Halteplatte festlegbar ist, ist sichergestellt, daß der Träger auch bei starken Erschütterungen oder Krafteinwirkungen von außen sich nicht vom Bagger löst.

Es wird vorgeschlagen, daß die Hydraulikleitungen von der Hydraulikpumpe zur ersten und zweiten Zylindereinheit und zum Rüttler jeweils entlang der Unterseite des Unterwagens geführt sind, um eine Beschädigung der Hydraulikleitungen durch den Drehkranz bzw. den Oberwagen zu vermeiden.

Das Anbringen der Rütteleinrichtung am Bagger mittels des Baggerarms wird erheblich erleichtert, wenn die Rüttelein mit Kopplungselementen zur wahlweisen Kopplung mit dem Baggerarm versehen ist.

Um die durch die erfindungsgemäße Kombination gefertigte Tragschicht durch nachträgliches Befahren möglichst wenig zu beeinträchtigen, wird vorgeschlagen, daß das Fahrwerk ein Raupenkettenfahrwerk mit zwei jeweils an den Seiten des Unterwagens vorgesehenen Raupenketten umfaßt.

Die Erfindung wird nachfolgend anhand einer bevorzugten Ausführungsform mit Bezug auf die beiliegenden Zeichnungen beschrieben. Es zeigt:
- Fig. 1: eine Seitenansicht des erfindungsgemäßen Tragschichtfertigers als Kombination eines Baggers mit einer Rütteleinrichtung;
- Fig. 2: eine schematische Schnittansicht der Kombination entlang einer Linie II-II in Fig. 4;
- Fig. 3: eine Schnittansicht der Rütteleinrichtung entlang einer Linie III-III in Fig. 4;
- Fig. 4: eine Draufsicht auf die Kombination eines Baggers mit einer Rütteleinrichtung.
- Fig. 5: eine der Fig. 2 entsprechende schematische Schnittansicht, wobei eine zweite Ausführungsform der Halteeinrichtung für die Rütteleinrichtung dargestellt ist;
- Fig. 6: eine Ansicht des Unterwagens und der Halteeinrichtung der Fig. 5 von vorne;
- Fig. 7: eine Draufsicht auf eine dritte bevorzugte Ausführungsform der ersten Halteeinrichtung; und
- Fig. 8: eine Seitenansicht der ersten Halteinrichtung der dritten bevorzugten Ausführungsform.

Fig. 1 zeigt einen allgemein mit 10 bezeichneten Bagger, welcher einen Oberwagen 12 und einen Unterwagen 14 umfaßt. Der Oberwagen 12 ist auf dem Unterwagen 14 in an sich bekannter Weise, z. B. mittels eines Drehkranzes, drehbar gelagert. Am Oberwagen 12 des Baggers 10 ist ein Baggerarm 16 vorgesehen, welcher einen ersten am Oberwagen 12 um eine im wesentlichen horizzontale Achse schwenkbaren Armabschnitt 18 sowie einen am ersten Armabschnitt 18 ebenfalls um eine im wesentlichen horizontale Achse schwenkbaren zweiten Armabschnitt 20 umfaßt. Die Armabschnitte 18 und 20 sind durch an sich bekannte Zylindereinheiten (hier nur eine dargestellt) bewegbar.

An einem freien Ende 22 des zweiten Armabschnitts 20 ist eine Baggerschaufel 24 angebracht. Der zweite Armabschnitt 20 weist eine Dreheinrichtung 26 auf, mittels welcher der mit der Schaufel 24 verbundene Teil 28 des zweiten Armabschnitts 20 um eine Längsachse des zweiten Armabschnitts 20 bezüglich dem am ersten Armabschnitt 18 schwenkbar gehaltenen Teil 30 um 360° drehbar ist. Da die Schaufel 24 am Ende 22 des zweiten Armabschnitts 20 in bekannter Weise wiederum um eine im wesentlichen horizontal verlaufende Achse schwenkbar gehalten ist, kann die Schaufel 24 durch den Baggerfahrer praktisch in jede beliebige Arbeitsposition gebracht werden. An beiden Seiten des Unterwagens 14 sind Raupenketten 32 vorgesehen, welche das Fahrwerk 31 des Baggers bilden, und welche durch einen (nicht dargestellten) Motor des Baggers, der im Oberwagen 12 angeordnet ist, angetrieben werden.

Wie in Fig. 2 detaillierter dargestellt, ist am Bagger 10 eine Rütteleinrichtung 34 angebracht. Zu diesem Zweck ist an einer Vorderseite 36 des Unterwagens 14 mittels einer Mehrzahl sich in Längsrichtung des Baggers oder schräg zu dieser erstreckender Trageplatten 38 eine Halteplatte 40 befestigt. Die Halteplatte 40 erstreckt sich im wesentlichen parallel zur Vorderseite 36 des Unterwagens über im wesentlichen die gesamte Breite des Unterwagens zwischen den Raupenketten 32. Eine Gegenplatte 42 der Rütteleinrichtung 34 weist in einem oberen Endbereich 46 (s. Fig. 3) einen hakenförmigen Abschnitt 44 auf, welcher sich im wesentlichen über die gesamte Breite der Gegenplatte 42 erstreckt. Mit dem hakenförmigen Abschnitt 44 wird die Gegenplatte 42 über eine obere Kante 48 der Halteplatte 40 gehängt, so daß die Rütteleinrichtung durch die Halteplatte 40 am Unterwagen 14 des Baggers 10 getragen ist.

Die Halteplatte 40 und die Gegenplatte 42 können zusätzlich durch Schraubverbindungen 50, z. B. Schraubbolzen, miteinander verbunden werden, welche sowohl in der Halteplatte 40 als auch in der Gegenplatte 42 ausgebildete Öffnungen durchsetzen. Ein ungewolltes Lösen der Rütteleinrichtung 34 vom Bagger 10, z. B. durch Anheben der Rütteleinrichtung 34, kann somit verhindert werden.

Die in Fig. 3 detaillierter dargestellte Rütteleinrichtung 34 umfaßt eine an sich bekannte Rüttelbohle bzw. Fertigerbohle 52. An einem Rahmenabschnitt 54 der Rüttelbohle 52 sind seitlich voneinander beabstandet jeweils Paare von Tragearmen 56 und 58 übereinander um im wesentlichen horizontal verlaufende Achsen mit ihren ersten Enden 64,65 schwenkbar festgelegt. Die beiden Tragearme 56 und 58 mit ihren zweiten Enden 72,73 sind an der Gegenplatte 42 an jeweiligen Trägern 60 und 62 ebenfalls um im wesentlichen horizontal verlaufende Achsen schwenkbar gehalten.

Wie insbesondere in Fig. 4 zu erkennen ist, ist einer der seitlich voneinander beabstandeten oberen und/oder unteren Arme 56,58 im wesentlichen A-förmig ausgebildet und weist einen sich vom Endabschnitt 64 des Tragearms 56, mit welchem der Tragearm 56 an der Rüttelbohle schwenkbar festgelegt ist, quer in Richtung auf den Trageaufbau zu erstrekkenden seitlichen Stützarm 66 auf. Der seitliche Stützarm 66 ist mit seinem freien Ende 68 an einem Träger 70 an der Gegenplatte 42 ebenfalls um eine im wesentlichen horizontale Achse schwenkbar festgelegt. Zwischen den beiden an der Gegenplatte 42 festgelegten Endabschnitten 68 und 72 des seitlichen Stützarms 66 und des Tragearms 56 ist ein sich im wesentlichen quer zur Längsrichtung des Baggers erstreckender Stabilisator 74 vorgesehen, welcher sowohl am seitlichen Stützarm 66 als auch am Tragearm 56 festgeschweißt ist.

Durch die oberen und unteren Tragearme 56 und 58 ist eine Parallelführung der Rüttelbohle 52 in einer Höhenrichtung bezüglich des Baggers vorgesehen, welche durch den seitlichen Stützarm 66 und den Stabilisator 74 gegen durch seitliche Krafteinwirkung verursachte Verschiebungen der Rüttelbohle relativ zum Bagger gesichert ist, so daß die Rüttelbohle 52 lediglich in einer vertikalen Richtung bewegbar ist.

Jeweils an den seitlichen Enden der Gegenplatte 42 ist ein Aufbau 76 vorgesehen, der im Bereich seines oberen Endes 78 eine erste Zylindereinheit 80 trägt. Die erste Zylindereinheit 80 ist an ihrem unteren Ende 82 am Rahmenabschnitt 54 der Rüttelbohle 52 schwenkbar festgelegt, so daß durch eine Betätigung der Zylindereinheit 80, d.h. durch Einziehen bzw. Ausfahren der Kolbenstange 84 die Rüttelbohle 52 im wesentlichen vertikal angehoben und abgesenkt werden kann.

Der Aufbau 76 umfaßt jeweils aus zwei Armen 86 und 88 bestehende, im wesentlichen rechtwinklige Trägerteile 89, welche mit einem Endabschnitt 90 des Arms 88 am oberen Randabschnitt 46 der Gegenplatte 42 festgelegt ist. Ein entgegengesetzter Endabschnitt 92 des Arms 88 ist durch einen sich im wesentlichen schräg nach unten erstreckenden Stützarm 94 mit einem unteren Randabschnitt 96 der Gegenplatte 42 fest verbunden und stützt somit den Aufbau 76 an der Gegenplatte 42 ab. Zusätzlich erstreckt sich ein weiterer Stützarm 98 zwischen dem Endabschnitt 90 des Arms 88 und dem oberen Ende 78 des Arms 86 und dient somit zusätzlich zur Stabilisierung des Aufbaus 76, da dieser bei angehobener Rüttelbohle 52 im wesentlichen das gesamte Gewicht der Rüttelbohle 52 trägt, und im abgesenkten Zustand der Rüttelbohle im wesentlichen den gesamten durch die Gewichtsbelastung des Baggers auf die Rüttelbohle übertragenen Druck aufnimmt.

Die an beiden seitlichen Enden der Gegenplatte 42 angeordneten Aufbauten 76 sind durch ein Verbindungselement 77 fest miteinander verbunden. Das Verbindungselement 77 ist jeweils an den oberen Enden 78 der Arme 86 festgelegt. Ferner ist im Bereich der Enden 78 an jedem Aufbau 76 eine Lasche 79 vorgesehen, welche in einer noch zu beschreibenden Weise zur Kopplung mit dem Baggerarm 16 dient.

Die an sich bekannte Rüttelbohle umfaßt einen sich quer zur Längsrichtung des Baggers erstreckenden Hauptrahmen, welcher im wesentlichen aus zwei Trägerteilen 102 gebildet ist, die durch eine Mehrzahl von sich quer zu den Trägerteilen erstreckenden und an diesen z. B. durch Schweißen befestigten Querplatten 105 miteinander verbunden sind (s. Fig. 4). An dem der Gegenplatte 42 nahegelegenen Trägerteil 102 ist der Rahmenabschnitt 54 festgelegt, mit welchem die beiden oberen und unteren Tragearme 56 und 58 jeweils schwenkbar verbunden sind. Über gummielastische Dämpfungselemente 104 ist an den Trägerteilen 102 eine Rüttelplatte 106 gehalten. Auf der Rüttelplatte 106 sind eine Mehrzahl von Rüttlern 108 (vier in Fig. 4) angebracht. Das Vorsehen einer Mehrzahl von gleichmäßig voneinander beabstandeten Rüttlern 108 stellt sicher, daß über die gesamte Breite der Rüttelplatte 106 eine ausreichende Schwingungsenergie auf dem zu verfestigenden Boden übertragen wird.

Ferner ist an der Rüttelbohle 52 ein sich in Herstellungsrichtung vor der Rüttelbohle 52 erstreckender Dosierschieber 110 vorgesehen. Der Dosierschieber 110 erstreckt sich im wesentlichen über die gesamte Breite der Rüttelbohle 52 und ist an dieser mit einer Mehrzahl von seitlich voneinander beabstandeten Armen 112 um eine im wesentlichen horizontale Achse schwenkbar festgelegt. Der Dosierschieber 110 ist mittels einer zweiten Zylindereinheit 114 in seiner Höhenlage bezüglich der Rüttelbohle 52 höhenverstellbar. Im Betrieb der Rüttelbohle 52 kann somit durch Einstellen der Höhenlage des Dosierschiebers 110 jeweils eine gewünschte Menge von einzubauendem Material unter die Rüttelplatte 106 gebracht werden, so daß durch geeignetes Einstellen der Höhenlage des Dosierschiebers eine im wesentlichen ebene Tragsicht mit gewünschter Dicke gefertigt werden kann.

Zur Betätigung der ersten und zweiten Zylindereinheiten 80 und 114 sowie der auf der Rüttelplatte 106 angeordneten Rüttler 108 ist am Unterwagen ferner ein Dieselaggregat 116 angeordnet (s.Fig. 2 und 4). Das Dieselaggregat 116 kann integral mit einer Hydraulikpumpe 117 ausgebildet sein, welche das zur Betätigung der ersten und zweiten Hydraulikeinheiten 80 und 114 sowie der Rüttler 108 erforderliche, unter Druck stehende Arbeitsfluid liefert. Das Diesesaggregat 116 mit der Hydraulikpumpe 117 kann in einer Weise am Unterwagen 14 angebracht sein, welche dem Anbringen der Rütteleinrichtung 34 am Unterwagen entspricht. An der Rückseite 118 des Unterwagens 14 ist eine Mehrzahl von seitlich beabstandeten, sich in Längsrichtung des Baggers 10 erstreckenden Platten 120 vorgesehen, welche wiederum eine Halteplatte 122 tragen. Ein Träger 125 für das Dieselaggragat 116 und die Hydraulikpumpe 117 umfaßt ein im wesentlichen horizontal angeordnetes Bodenteil 124, an welchem das Dieselaggragat 116 und die Hydraulikpumpe 117 z. B. durch Schraubbolzen festgelegt sind, sowie eine im wesentlichen vertikal angeordnete Gegenplatte 126. An der Gegenplatte 126 sind in seitlichem Abstand zueinander zwei Plattenteile 128 vorgesehen, welche sich im wesentlichen in Höhenrichtung der Gegenplatte 126 erstrecken und an ihren oberen Enden jeweils hakenartige Abschnitte 130 aufweisen. Die Abschnitte 130 übergreifen eine Oberkante der Gegenplatte 122, so daß der Träger an der Halteplatte 122 eingehängt ist. Die Plattenteile 130 sind sowohl an der Gegenplatte 126 als auch am Bodenteil 124 z. B. durch Schweißen festgelegt und erhöhen somit die Stabilität bzw. die Steifigkeit des Trägers 125 für das Dieselaggregat 116 und die Hydraulikpumpe 117. Die Gegenplatte 126 ist wiederum durch eine Mehrzahl von Schraubverbindungen 132 mit der Halteplatte 122 fest verbunden, so daß ein ungewolltes Lösen des Trägers von der Halteplatte 122 nicht möglich ist.

Die Verbindungsleitungen (nicht dargestellt) zur Zufuhr des unter Druck stehenden Hydrauliköls zu den ersten und zweiten Zylindereinheiten 80,114 und zu den Rüttlern 108 sind entlang der Unterseite des Unterwagens 114 geführt, um ein gegenseitiges Stören mit dem Oberwagen 12 beim Drehen des Oberwagens 12 zu vermeiden.

Alternativ zum Vorsehen eines zusätzlichen Dieselaggregats ist es jedoch auch möglich, an dem im Oberwagen des Baggers vorgesehenen Baggermotor eine Nebenantriebswelle vorzusehen, durch welche eine Hydraulikpumpe zur Betätigung der ersten und zweiten Zylindereinheiten sowie der Rüttler angeschlossen wird. Da beim Antrieb des Baggerfahrwerks durch den Baggermotor eine Vorwärtsbewegung des Baggers mit sehr geringen Geschwindigkeiten, d.h. im Bereich von 1 bis 3 m/Min. aufgrund der minimalen Förderkapazität der Hydraulikpumpen und des in den Hydraulikpumpen auftretenden Leckölflusses oftmals nur schwer zu erreichen ist, kann es zweckmäßig sein, die durch die Nebenantriebswelle des Baggermotors angetriebene Hydraulikpumpe so auszulegen, daß sie drei Pumpenbereiche aufweist, welche jeweils zum Antrieb der ersten und zweiten Zylindereinheiten, der Rüttler bzw. des Baggerfahrwerks dienen. Somit ist es möglich, ohne erheblichen Umbauaufwand und ohne das Vorsehen eines zusätzlichen Dieselaggregats sowohl alle zur Betätigung der Rütteleinrichtung erforderlichen Einheiten als auch das Fahrwerk des Baggers zu betreiben. Da jedoch in diesem Fall, z. B. an einer vorderseite des Oberwagens, eine Hydraulikleitungsverbindung zur Rütteleinrichtung vorgesehen sein muß, ist es erforderlich, Schwenkwinkelbegrenzungseinrichtungen für den Oberwagen anzubringen, da durch die Leitungsverbindungen der maximale Drehbereich des Oberwagens auf dem Unterwagen eingeschränkt ist. Um Beschädigungen der Leitungsverbindungen zu vermeiden, werden die Schwenkwinkelbegrenzungseinrichtungen auf Werte eingestellt, die ein Schwenken des Oberwagens nur in einem zulässigen Winkelbereich ermöglichen.

Wie bereits erwähnt, sind am Aufbau 76 der Rütteleinrichtung 34 Laschen 79 angebracht, welche zur Kopplung der Rütteleinrichtung 34 mit dem Baggerarm dienen. Somit ist es möglich, daß der Baggerfahrer ohne weitere Hilfe die Rütteleinrichtung 34 z. B. von einem Lastkraftwagen abhebt und am Bagger 10 anbringt. Zu diesem Zweck können am Baggerarm 16 bzw. an der Baggerschaufel 24 Stahltrossen angebracht werden, die dann jeweils in die Laschen 79 eingehängt werden, so daß die Rütteleinrichtung 34 durch den Baggerarm angehoben werden kann. Da zwei seitlich beabstandete Laschen 79 zum Anbringen jeweiliger Stahltrossen vorgesehen sind, ist ein seitliches Abkippen der Rütteleinrichtung 34 nicht möglich. Zum Anbringen der Rütteleinrichtung 34 am Bagger 10 braucht der Baggerfahrer die mittels der Stahltrossen mit dem Baggerarm 16 gekoppelte Rütteleinrichtung lediglich in eine Stellung zu dirigieren, in welcher die Gegenplatte 42 an der Halteplatte 40 anstößt und durch nachfolgendes Absenken des Baggerarms 16 und somit der Rütteleinrichtung 34 wird die Rütteleinrichtung 34 mit dem hakenartigen Abschnitt 44 der Gegenplatte 42 an der Halteplatte 40 eingehängt.

Um die Rütteleinrichtung in einer korrekten seitlichen Stellung am Bagger anzubringen, können an der Gegenplatte und/oder an der Halteplatte an sich bekannte Führungsmittel (nicht dargestellt) vorgesehen sein, welche beim Absenken der Rütteleinrichtung die Gegenplatte, und somit die gesamte Rütteleinrichtung, in eine korrekte seitliche Stellung bezüglich der Halteplatte bringen.

In gleicher Weise ist es möglich, Laschen (nicht dargestellt) am Träger für das Dieselaggregat und die Hydraulikpumpe vorzusehen, so daß auch diese Zusatzeinheit selbsttätig vom Baggerfahrer ohne zusätzliche Hilfe am Bagger angebracht und von diesem wieder entfernt werden kann.

In den Fig. 5 und 6 ist jeweils eine zweite bevorzugte Ausführungsform der Halteeinrichtung 152 für die Rütteleinrichtung dargestellt. Die Halteeinrichtung 152 umfaßt jeweils paarweise in einem vorderen Abschnitt 154 des Unterwagens 150 angeordnete Trageplatten 156,158, wobei zwei Paare derartiger Trageplatten 156,158,156',158' am Unterwagen 150 seitlich voneinander beabstandet angebracht sind, wie in Fig. 6 zu erkennen ist. Dabei sind die Paare von Trageplatten 156,158,156',158' jeweils am Unterwagen 150 derart angebracht, daß sie möglichst nahe an dem jeweiligen Raupenkettenfahrwerk 160,162 liegen, um eine möglichst stabile Halterung der Rütteleinrichtung am Unterwagen 150 zu gewährleisten.

Die Trageplatten 156,158,156',158' sind, wie in Fig. 5 zu erkennen ist, am Unterwagen 150, z. B. durch Schweißen oder dergl., derart angebracht, daß sie den Unterwagen 150 mit verlängerten Abschnitten 164,166 umgreifen und somit eine möglichst große Kopplungsfläche zwischen Trageplatten 156, 156' und 158,158' und Unterwagen 150 bilden.

In einem oberen Abschnitt 168 der jeweiligen Paare von Trageplatten 156,158,156',158' ist jeweils ein oberer Schwenkarm 170 um eine sich im wesentlichen quer zum Unterwagen 150 erstreckende Schwenkachse schwenkbar gelagert. Wie insbesondere in Fig. 6 zu erkennen ist, ist auch jeder der oberen Arme 170 jeweils durch zwei Armplatten 172,174 gebildet. Ein vorderes Ende 176 der oberen Schwenkarme 170 ist jeweils an einer Trägerplatte 178,178' durch einen Bolzen 182 um eine sich ebenfalls in Querrichtung des Unterwagens 150 erstreckende Achse schwenkbar gelagert.

An einem unteren Abschnitt 184 der jeweiligen Paare von Trageplatten 156,158,156',158' ist jeweils durch einen Bolzen 186 ein unterer Schwenkarm 188 um eine sich quer zum Unterwagen 150 erstreckende Achse schwenkbar gelagert. Entsprechend den oberen Schwenkarmen 170 ist auch jeder der unteren Schwenkarme 188 aus zwei Armplatten (in den Fig. nicht einzeln erkennbar) aufgebaut und ist im Bereich eines vorderen Endes 190 an der jeweiligen Trägerplatte 178,178' an einem unteren Abschnitt 194 derselben schwenkbar gelagert.

Eine Zylindereinheit 196, welche bei jedem Paar von Trageplatten 156,158,156',158' vorgesehen ist, ist mit einem ihrer Enden ebenfalls an dem Bolzen 186, an welchem die unteren Arme 188 an den Trageplatten 156,158,156',158' schwenkbar gelagert sind, schwenkbar gelagert, und ist mit ihrem anderen Ende im Bereich des vorderen Endes 176 des jeweiligen oberen Schwenkarms 170 durch einen Bolzen 198 schwenkbar angebracht. Durch Betätigung der Zylindereinheit 196, d.h. durch Verändern der Länge der Zylindereinheit 196, kann somit das durch die oberen und unteren Schwenkarme 170,188 gebildete Anlenkparallelogramm bewegt werden, so daß insbesondere die Höhe der Trägerplatten 178, 178' relativ zum Unterwagen 150 verändert werden kann, ohne dabei die Winkellage der Trägerplatten 178,178' relativ zum Unterwagen 150 zu verändern.

Die Trägerplatten 178,178' sind, z. B. durch Schweißen oder dergl., an einem Rütteleinrichtungsträger 180 festgelegt. Der Rütteleinrichtungsträger 180 erstreckt sich vor den Raupenfahrwerken 160,162 quer zum Unterwagen 150. Im Bereich von äußeren Enden 200,202 sind am Rütteleinrichtungsträger 180 jeweils Paare von Aufhängungslaschen 204,206 bzw. 208,210 angebracht, an welchen die Rütteleinrichtung durch jeweilige Gegenlaschen 212 (s. Fig. 5) und Bolzen 214 anbringbar ist.

In Fig. 5 ist von der Rütteleinrichtung lediglich ein Trägerteil 216 dargestellt, an dem jeweils in einem den Paaren von Laschen 204,206 bzw. 208,210 entsprechenden Abschnitt ein Laschenträger 218, z. B. durch Festschrauben oder dergl., angebracht ist. Der Rest der Rütteleinrichtung ist in Fig. 5 aus Gründen der zeichnerischen Klarheit nicht dargestellt, die Rütteleinrichtung entspricht jedoch im wesentlichen der mit Bezug auf die in den Fig. 1 - 4 beschriebenen Rütteleinrichtung.

Die Anbringung des Laschenträgers 218 durch Schrauben oder dergl. am Trägerteil 216 hat den Vorteil, daß bei veränderung der Länge der Rütteleinrichtung quer zum Unterwagen 150, z. B. durch Einfügen von Zwischenelementen, der Laschenträger 218 jeweils wieder in einer den Paaren von Laschen 204,206 bzw. 208,210 entsprechenden Position an der Rütteleinrichtung angebracht werden kann.

Die mit Bezug auf die Fig. 5 und 6 beschriebene Ausführungsform der Halteeinrichtung 152 hat den Vorteil, daß keine über den Oberrand des Unterwagens 150 hinausragende Bauteile vorhanden sind. Somit ist die Bewegungs- bzw. Drehfreiheit eines auf dem Unterwagen angeordneten Oberwagens nicht eingeschränkt, und der Oberwagen kann z. B. um 180° nach hinten verschwenkt werden, so daß mit dem Bagger auch Arbeiten im Bereich hinter dem Bagger durchgeführt werden können. Dadurch, daß einerseits die Lagerpunkte des Rütteleinrichtungsträgers am Unterwagen möglichst weit nach außen verlagert sind, d.h. möglichst weit in Richtung der Raupenfahrwerke 160 und 162, und daß andererseits die Lagerpunkte der Rütteleinrichtung am Rütteleinrichtungsträger 180 möglichst weit nach außen verlagert sind, d.h. in den Bereich der äußeren Enden 200,202 des Rütteleinrichtungsträgers 180, ist eine stabile Halterung der Rütteleinrichtung am Unterwagen 150 sichergestellt. Die von der Rütteleinrichtung auf den Unterwagen 150 übertragenen und die einzelnen Lagerpunkte belastenden Drehmomente sind möglichst gering gehalten. Ferner sind bei demontierter Rütteleinrichtung keine Bauteile vorhanden, welche seitlich über die Raupenfahrwerke 160,162 des Baggers hinausragen, so daß zum Transport des mit der Halteeinrichtung 152 ausgestatteten Baggers keine weiteren Vorkehrungen getroffen werden müssen bzw. keine Bauteile vom Bagger demontiert werden müssen. Dies verringert die Montagezeit der Rütteleinrichtung an der Halteeinrichtung 152 erheblich.

Mit Bezug auf die Fig. 7 und 8 wird nachfolgend eine dritte bevorzugte Ausführungsform der Halteeinrichtung der vorliegenden Erfindung beschrieben. In Fig. 7 ist eine Draufsicht auf einen vorderen Abschnitt eines rechten Raupenkettenfahrwerks 240 dargestellt, wobei ein oberer Teil der Raupenkette 242 teilweise weggebrochen ist. Das Raupenkettenfahrwerk 240 läuft auf einem Fahrwerkrahmen 244, welcher mit dem Unterwagen des Baggers fest verbunden ist. An einer äußeren Seitenfläche 246 des Fahrwerkrahmens 244 ist eine Verstärkungsplatte 248 z. B. durch Schweißen fest angebracht. An der Verstärkungsplatte 248 ist durch eine Mehrzahl von Schraubbolzen 250 eine Montageplatte 252 wiederentfernbar festgelegt. An der Montageplatte 252 sind ein oberer Schwenkarm 254 und ein unterer Schwenkarm 256 jeweils im Bereich ihrer ersten Enden 258,260 um eine sich im wesentlichen quer zum Unterwagen erstreckende Horizontalachse schwenkbar gelagert. Zu diesem Zweck sind, wie insbesondere in Fig. 8 zu erkennen ist, an der Montageplatte 252 eine Montagebasis 262 für den oberen Schwenkarm und eine Montagebasis 264 für den unteren Schwenkarm fest angebracht.

Im Bereich der zweiten Enden 266,268 des oberen Schwenkarms 254 und des unteren Schwenkarms 256 sind diese mit einer an einem Trägerteil 270 einer ansonsten nicht dargestellten Rütteleinrichtung festgelegten Verbindungsplatte 272 schwenkbar verbunden. An der Verbindungsplatte 272 sind jeweils für den oberen und den unteren Schwenkarm 254,256 Paare von Befestigungsplatten 274 vorgesehen. Zwischen den Befestigungsplatten 274 bzw. 276 ist jeweils ein Endabschnitt des unteren Schwenkarms 256 bzw. des oberen Schwenkarms 254 angeordnet. Ein Bolzen 278 für den unteren Schwenkarm und ein Bolzen 280 für den oberen Schwenkarm durchsetzt jeweils Öffnungen in den Befestigungsplatten 274 bzw. 276 und dem unteren Schwenkarm 256 bzw. dem oberen Schwenkarm 254 und stellt somit eine Schwenkverbindung zwischen den Schwenkarmen 254,256 und der Rütteleinrichtung (nicht als Ganzes dargestellt) her.

Die Verbindung der Verbindungsplatte 272 mit dem Trägerteil 270 ist, wie bei der Ausführungsform der Fig. 5, jeweils durch am Trägerteil 270 festgelegte Winkelelemente 282 gebildet. Dabei durchsetzen Schraubbolzen 284 Öffnungen in den Winkelelementen 282 und der Verbindungsplatte 272 und legen somit das Trägerteil 270 an der Verbindungsplatte 272 fest.

An der Montageplatte 252 ist ferner eine Zylindereinheit 286 über einen Zylinderträger 288 mit einem ihrer Teile, z. B. dem Zylinderteil, schwenkbar gelagert. Mit einem anderen Teil, z. B. einem Kolbenstangenteil 290, ist die Zylindereinheit 286 mit dem unteren Schwenkarm 256 schwenkbar verbunden. Wie insbesondere in Fig. 7 zu erkennen ist, ist zu diesem Zweck der obere Schwenkarm 254 in seitlicher Richtung weiter von der Montageplatte 252 und somit vom Fahrwerkrahmen 244 beabstandet, als der untere Schwenkarm 256. Daher ist zwischen dem oberen Schwenkarm 254 und der Montageplatte 252 ausreichend Platz zum Anordnen der Zylindereinheit 286 vorgesehen.

Die Zylindereinheit 286 ist z. B. eine Hydraulikzylindereinheit zum Anheben und Absenken der durch die Schwenkarme 254,256 und die Verbindungsplatte 272 vorgesehenen Parallelogrammführung für die Rütteleinrichtung. Dabei ist es vorteilhaft, wenn, wie in den Fig. 7 und 8 dargestellt, die Zylindereinheit 286 im Bereich eines mittleren Abschnitts 257 des unteren Schwenkarms 256 an diesen angreift. Somit ist einerseits sichergestellt, daß die zum Anheben der Rütteleinrichtung durch den unteren Schwenkarm 256 vorgesehene Hebelwirkung mit Belastung durch die Rütteleinrichtung die durch die Zylindereinheit 286 aufgebrachte Kraft nicht überschreitet, und andererseits der durch die Zylindereinheit 286 vorgesehene Hebeweg durch die Gesamtlänge des unteren Schwenkarms 256 entsprechend vergrößert wird. Die Zylindereinheit 286 kann eine entsprechend kurze Baulänge aufweisen, so daß sie diese nicht zu weit über das Raupenfahrwerk 240 nach oben hervorsteht und die Schwenkbewegung eines auf dem Unterwagen montierten Oberwagens nicht einschränkt.

Zum Transport des mit der Halteeinrichtung der dritten bevorzugten Ausführungsform ausgestatteten Baggers werden jeweils bei den an beiden Seiten des Unterwagens vorgesehenen oberen und unteren Schwenkarmen die Bolzen 278 und 280 gelöst, so daß die Verbindung der oberen und unteren Schwenkarme 254,256 jeweils mit der Verbindungsplatte 272 und somit der Rütteleinrichtung gelöst wird. Es ist somit sichergestellt, daß keine sich über den oberen Schwenkarm seitlich hinausragenden Bauteile, z. B. der Rütteleinrichtung, mit dem Bagger verbunden sind, so daß die Gesamtbreite des Baggers einen Transport auf öffentlichen Straßen gestattet.

Wie in den Fig. 7 und 8 ferner zu erkennen ist, ist der obere Schwenkarm 254 in einem seiner Endbereiche durch an sich bekannte Schraubelemente in seiner Länge verstellbar, so daß bei an den Bagger montierter Rütteleinrichtung die Winkellage der Rütteleinrichtung relativ zum Bagger einstellbar ist.

Die in den Fig. 7 und 8 nicht dargestellte Rütteleinrichtung entspricht im Aufbau im wesentlichen der mit Bezug auf die in den Fig. 1 - 4 beschriebenen Rütteleinrichtung. Auch die in diesen Figuren nicht dargestellte bzw. mit Bezug auf diese Figuren nicht beschriebene Versorgung der Zylindereinheit 286 mit Hydraulikfluid entspricht im wesentlichen der Versorgung der in den Fig. 1 - 4 dargestellten Zylindereinheiten zum Anheben und Absenken der Rütteleinrichtung.

Durch die erfindungsgemäße Kombination eines Baggers mit einer Rütteleinrichtung wird eine kostengünstige Möglichkeit zur Fertigung von Tragschichten geschaffen. Da an Straßen oder Gleisbaustellen immer Bagger vorhanden sind, welche zur Bearbeitung des Untergrunds und für eine Vielzahl weiterer Aufgaben verwendet werden, können diese Bagger auch durch das Anbringen einer Rütteleinheit daran zum Fertigen der Tragschichten verwendet werden. Es müssen somit keine zusätzlichen Baugeräte bereitgestellt werden, welche dann zur Fertigung der Tragschichten zur Baustelle transportiert werden müssen und nach Beenden des Arbeitsvorgangs wieder von der Baustelle abtransportiert werden müssen. Die Gesamtkosten zur Fertigung einer derartigen Tragschicht bzw. die gesamten Baukosten sowie die Unterhaltskosten des Baugeräteparks werden somit erheblich verringert.

Auch sind keine zusätzlichen Geräte, wie z. B. ein zusätzlicher Bagger, der das einzuarbeitende Material vor dem Fertigen der Tragschicht von einem Lastkraftwagen ablädt und dieses Material bereits auf dem Untergrund verteilt, erforderlich, was eine zusätzliche Kostenverringerung bedeutet.

Aufgrund seines hohen Eigengewichts ist der in der erfindungsgemäßen Kombination verwendete Bagger dazu geeignet, einen sehr hohen Druck über die Rütteleinrichtung auf den zu bearbeitenden Untergrund auszuüben, so daß mit der erfindungsgemäßen Kombination gleichmäßige und hoch verdichtete Tragschichten hergestellt werden können.

## Patentansprüche

1. Tragschichtfertiger zum Auftragen einer komprimierten, gleichmäßigen Tragschicht oder dergleichen auf einen Untergrund, umfassend eine Fertigerbohle (52) und einen der Fertigerbohle (52) vorgelagerten Dosierschieber,
**dadurch gekennzeichnet**,
daß der Tragschichtfertiger eine Kombination eines Baggers (10) mit einem Zusatzgerät (34) umfaßt, wobei der Bagger (10) einen Unterwagen (14; 150) mit einem Fahrwerk (31) und einen auf dem Unterwagen (14; 1 50) drehbar angeordneten Oberwagen (12) mit Baggerarm (16) umfaßt und wobei am Unterwagen eine erste Halteeinrichtung (38, 40; 152; 239) vorgesehen ist, an welcher das Zusatzgerät (35) wahlweise anbringbar und von dieser entfernbar ist, wobei zum Auftragen der komprimierten, gleichmäßigen Tragschicht oder dergleichen auf den Untergrund eine Baggerschaufel (24) am Baggerarm (16) angeordnet ist und wobei das Zusatzgerät (34) die Fertigerbohle (52) sowie den Dosierschieber (110) in derartiger Anordnung umfaßt, daß ein dem Dosierschieber (110) vorgelagerter Materialaufgabebereich im Arbeitsbereich der Baggerschaufel (24) liegt.

2. Tragschichtfertiger nach Anspruch 1, gekennzeichnet durch eine die Fertigerbohle (52) umfassende Rütteleinrichcung (34) mit einer Montagebasis (42) die mit Hakenabschnitten (44) an der Halteeinrichtung (38,40) einhängbar ist.

3. Tragschichtfertiger nach Anspruch 2, dadurch gekennzeichnet, daß die erste Halteeinrichtung (38,40) eine an einer Vorderseite (36) des Unterwagens angeordnete Halteplatte (40) umfaßt, und daß an der Rütteleinrichtung (34) eine Gegenplatte (42) vorgesehen ist, welche bei montierter Rütteleinrichtung (34) an der Halteplatte (40) anliegt, und daß im Bereich einer oberen Kante (46) der Gegenplatte (42) wenigstens ein hakenartiger Abschnitt (44) vorgesehen ist, welcher eine Oberkante (48) der Halteplatte übergreift.

4. Tragschichtfertiger nach Anspruch 2 oder 3, dadurch gekennzeichnet, daß die Gegenplatte (42) durch eine Mehrzahl von Schraubverbindungen (50) an der Halteplatte (40) festlegbar ist.

5. Tragschichfertiger nach Anspruch 3 oder 4, dadurch gekennzeichnet, daß die Rütteleinrichtung (34) mit der Gegenplatte (42) durch wenigstens zwei in seitlichem Abstand zu einander angeordnete Paare übereinander angeordneter Schwenkarme (56,58) verbunden ist, welche im Bereich einer ihrer Enden (72,73) an der Gegenplatte (42) schwenkbar angebracht sind und im Bereich ihrer anderen Enden (64,65) an der Rütteleinrichtung (34) schwenkbar angebracht sind und eine Parallelogrammführung für die Rütteleinrichtung (34) vorsehen.

6. Tragschichfertiger nach Anspruch 1, dadurch gekennzeichnet,
daß die erste Halteeinrichtung umfaßt:
- wenigstens zwei sich von einer Vorderseite des Unterwagens (150) nach vorne erstreckende, seitlich voneinander beabstandete Trageplatten (156, 156', 158, 158')
- einen jeweils an den Trageplatten (156, 156', 158, 158') über Schwenkverbindungen angelenkten, sich vor dem Unterwagen (150) und dem Fahrwerk (150,162) in einer Richtung quer zum Unterwagen (150) erstreckenden Rütteleinrichtungsträger (180), an welchem die Fertigerbohle wahlweise anbringbar ist.

7. Tragschichfertiger nach Anspruch 6, dadurch gekennzeichnet, daß am Rütteleinrichtungsträger (180) jeweils den Trageplatten (156,158,156',158') am Unterwagen (150) zugeordnete, sich vertikal und in Richtung auf den Unterwagen (150) zu erstreckende Trägerplatten (178, 178') vorgesehen sind, und daß die Schwenkverbindungen jeweils einen unteren an einem unteren Abschnitt (184) der Trageplatten (156;156',158,158') und an einem unteren Abschnitt (194) der Trägerplatten (178) schwenkbar angebrachten unteren Schwenkarm (188) umfassen, sowie einen an einem oberen Abschnitt (168) der Trageplatten (156) und an einem oberen Abschnitt der Trägerplatten (178) schwenkbar angebrachten oberen Schwenkarm (170), welcher im wesentlichen parallel zum unteren Schwenkarm (188) angeordnet ist und mit diesem eine Parallelogrammführung für den Rütteleinrichtungsträger (180) bildet.

8. Tragschichtfertiger nach Anspruch 7, dadurch gekennzeichnet, daß jede Schwenkverbindung ferner eine erste Zylindereinheit (196) umfaßt, und daß die erste Zylindereinheit (196) mit einem ihrer Enden im Bereich der Anlenkung des unteren Schwenkarms (188) an der Trageplatte (156) an dieser schwenkbar angebracht ist und mit ihrem anderen Ende am oberen Schwenkarm (170) im Bereich dessen Anlenkung an der Trägerplatte (178) schwenkbar angebracht ist.

9. Tragschichtfertiger nach einem der Ansprüche 6 bis 8, dadurch gekennzeichnet, daß die Länge des Rütteleinrichtungsträgers (180) in Querrichtung des Unterwagens (150) kleiner oder gleich der maximalen Breite des Unterwagens (150) ist.

10. Tragschichtfertiger nach einem der Ansprüche 6 bis 9, dadurch gekennzeichnet,
daß im Bereich von in Querrichtung des Unterwagens (150) äußeren Enden (200,202) des Rützeleinrichtungsträgers (180) Kopplungselemente (204,206,208,210) zum festen Koppeln des Rütteleinrichtungsträgers (180) mit der Fertigerbohle vorgesehen sind.

11. Tragschichtfertiger nach Anspruch 1, dadurch gekennzeichnet, daß die erste Halteeinrichtung jeweils an vom Unterwagen (150) abgewandten Seitenflächen (246) von Fahrwerkrahmen (244) des Fahrwerks angebrachte Schwenkeinrichtungen umfaßt, welche mit der Fertigerbohle wahlweise fest koppelbar sind.

12. Tragschichtfertiger nach Anspruch 11, dadurch gekennzeichnet, daß die Schwenkeinrichtungen jeweils am Fahrwerkrahmen (244) mit einem ihrer Enden angelenkte, vertikal voneinander beabstandete obere (254) und untere (256) Schwenkarme (254, 256) umfaßt, welche im Bereich ihrer anderen Enden mit der Fertigerbohle wahlweise fest koppelbar sind zum Vorsehen jeweiliger Parallelogrammführungen für die Fertigerbohle.

13. Tragschichtfertiger nach Anspruch 12, dadurch gekennzeichnet, daß jede der Schwenkeinrichtungen ferner jeweils eine erste Zylindereinheit (286) umfaßt, welche mit dem oberen oder dem unteren Schwenkarm (254,256) einerseits und dem Fahrwerkrahmen (244) andererseits zum wahlweisen Anheben und Absenken der Fertigerbohle gekoppelt ist.

14. Tragschichtfertiger nach Anspruch 13, dadurch gekennzeichnet, daß der obere Schwenkarm (254) in einer Querrichtung des Unterwagens weiter vom Fahrwerkrahmen (244) beabstandet ist, als der untere Schwenkarm (256), und daß die erste Zylindereinheit (286) mit dem unteren Schwenkarm (256) gekoppelt ist.

15. Tragschichtfertiger nach Anspruch 13 oder 14, dadurch gekennzeichnet, daß die Zylindereinheit (286) am oberen oder unteren Schwenkarm (254,256) in einem mittleren Abschnitt (257) desselben angreift.

16. Tragschichtfertiger nach Anspruch 13,14 oder 15, dadurch gekennzeichnet, daß der obere und der untere Schwenkarm (254,256) jeder Schwenkeinrichtung sowie die dazugehörige erste Zylindereinheit (286) jeweils an einer am Fahrwerkrahmen (244) anbringbaren Montageplatte (252) schwenkbar gelagert sind.

17. Tragschichtfertiger nach einem der Ansprüche 15 bis 16, dadurch gekennzeichnet, daß der obere und/oder der untere Schwenkarm (254,256) in seiner Länge einstellbar ist zur Einstellung der Winkellage der Fertigerbohle relativ zum Unterwagen.

18. Tragschichtfertiger nach einem der vorhergehenden Ansprüche, dadurch gekennzeichnet, daß die Fertigerbohle (52) eine Rüttelbohle (52) mit einer Rüttelplatte (106) und wenigstens einem Rüttler (108) umfaßt, und daß eine erste Zylindereinheit (80) vorgesehen ist, mittels welcher die vertikale Stellung der Rüttelbohle (52) relativ zum Bagger (10) einstellbar ist.

19. Tragschichtfertiger nach Anspruch 18, dadurch gekennzeichnet, daß die Rüttelplatte (106) unter Zwischenlagerung von gummielastischen Elementen (104) an einem Rahmen (102) der Rüttelbohle (52) gehalten ist.

20. Tragschichtfertiger nach Anspruch 18 oder 19, dadurch gekennzeichnet, daß der Dosierschieber (110) in seiner vertikalen Stellung relativ zur Fertigerbohle (52) durch eine zweite Zylindereinheit (114) einstellbar ist.

21. Tragschichtfertiger nach Anspruch 20, dadurch gekennzeichnet, daß die ersten und zweiten Zylindereinheiten (80,114) sowie der wenigstens eine Rüttier (108) hydraulisch betätigbar sind.

22. Tragschichtfertiger nach Anspruch 21, dadurch gekennzeichnet, daß an einem am Oberwagen des Baggers angeordneten Baggermotor eine Nebenantriebsweile vorgesehen ist, und daß durch die Nebenantriebswelle eine am Oberwagen vorgesehene Hydraulikpumpe zur hydraulischen Betätigung der ersten und zweiten Zylindereinheiten und des wenigstens einen Rüttlers (108) antreibbar ist.

23. Tragschichtfertiger nach Anspruch 22, dadurch gekennzeichnet, daß die Hydraulikpumpe eine Dreifachpumpe ist, wobei ein Pumpenteil zur Betätigung der ersten und zweiten Zylindereinheiten dient, ein Pumpenteil zum Antrieb des wenigstens einen Rüttlers dient, und ein Pumpenteil zum Antrieb des Fahrwerks dient.

24. Tragschichtfertiger nach Anspruch 22 oder 23, dadurch gekennzeichnet,
daß an einer Vorderseite des Oberwagens Hydraulikleitungsanschlüsse zur verbindung der Hydraulikpumpe mit der ersten und zweiten Zylindereinheit und dem wenigstens einen Rüttler vorgesehen sind, und daß am Oberwagen Schwenkwinkelbegrenzungseinrichtungen vorgesehen sind, um den Schwenkwinkel des Oberwagens auf einen vorbestimmten Wert einzuschränken.

25. Tragschichtfertiger nach Anspruch 22 oder 23, dadurch gekennzeichnet, daß in einem Drehkranz des Baggers eine Hydraulikdruckleitungsdurchführung vorgesehen ist zum Durchführen von Hydraulikdruckleitungen von der Hydraulikpumpe zu den ersten und zweiten Zylindereinheiten.

26. Tragschichtfertiger nach Anspruch 21, dadurch gekennzeichnet, daß am Unterwagen (14) ein Dieselaggregat (116) und eine durch das Dieselaggregat (116) angetriebene Hydraulikpumpe (117) zur Betätigung der ersten und zweiten Zylindereinheiten (80,114) und des wenigstens einen Rüttlers (108) vorgesehen sind.

27. Tragschichtfertiger nach Anspruch 22, dadurch gekennzeichnet, daß an einer Hinterseite (118) des Unterwagens (14) eine zweite Halteplatte (122) vorgesehen ist, an welcher ein Träger (125) für das Dieselaggregat (116) und die Hydraulikpumpe (117) mit einer Gegenplatte (126) anliegt und mit einem hakenartigen Abschnitt (130) eine Oberkante der zweiten Aufhängeplatte (122) übergreift ist.

28. Tragschichtfertiger nach Anspruch 27, dadurch gekennzeichnet, daß der Träger (125) durch wenigstens eine Schraubverbindung (132) an der zweiten Halteplatte (122) festlegbar ist.

29. Tragschichtfertiger nach Anspruch 27 oder 28, dadurch gekennzeichnet, daß die Hydraulikleitungen von der Hydraulikpumpe zur ersten und zweiten Zylindereinheit (80,114) und zum Rüttler (108) jeweils entlang der Unterseite des Unterwagens (14) geführt sind.

30. Tragschichtfertiger nach einem der Ansprüche 2-29, dadurch gekennzeichnet, daß die Rütteleinrichtung (34) mit Kopplungselementen (79) zur wahlweisen Kopplung mit dem Baggerarm (16) versehen ist.

31. Tragschichtfertiger nach einem der vorhergehenden Ansprüche, dadurch gekennzeichnet, daß das Fahrwerk (31) ein Raupenkettenfahrwerk (32; 160,162;242) mit zwei jeweils an den Seiten des Unterwagens (14;150) vorgesehenen Raupenketten umfaßt.

32. Verfahren zur Fertigung einer komprimierten, gleichmäßigen Tragschicht oder dergleichen auf einem Untergrund vermittels eines Tragschichtfertigers, umfassend einen Bagger (10), welcher mit einem Unterwagen (14; 150) mit Fahrwerk (31) und einem am Unterwagen (14; 140) drehbar gelagerten Oberwagen (12) mit Baggerarm (16) und Baggerschaufel (24) ausgebildet ist und welcher zusätzlich mit einer am Unterwagen (14; 150) angebrachten Fertigerbohle (52) und einem der Fertigerbohle (52) vorgelagerten Dosierschieber (110) versehen ist, umfassend die Schritte:
a) Abladen von Tragschichtmaterial in einem Materialaufgabebereich vor dem Dosierschieber,
b) Verteilen des Tragschichtmaterials vor dem Dosierschieber (110) mit Hilfe der Baggerschaufel (24),
c) Dosieren des Materials mit Hilfe des Dosierschiebers (110) und Verdichten des Materials durch die Fertigerbohle (52) während einer Vorwärtsbewegung des Baggers (10) in Richtung auf das abgeladene und verteilte Tragschichtmaterial.

## Claims

1. Road bed finisher for applying a compressed uniform road bed or similar onto a foundation base comprising a finisher beam (52) and a metering slide valve disposed in front of the finisher beam (52), characterised in that the road bed finisher comprises a combination of a digger (10) with an auxiliary device (34), whereby the digger (10) comprises a substructure (14; 150) with a travelling gear (31) and a superstructure (12) rotatably arranged on the substructure (14; 150), and whereby on the substructure a first holding means (38, 40; 152; 239) is provided, to which the auxiliary device (35) may be selectively attached and removed from this, whereby for application of the compressed uniform road bed or similar onto the foundation base a digger shovel (24) is arranged on the digger arm (16) and whereby the auxiliary device (34) comprises the finisher beam (52) and the metering slide valve (110) in such an arrangement that a material discharge region disposed in front of the metering slide valve (110) lies in the working range of the digger shovel (24).

2. Road bed finisher according to Claim 1, characterised by a vibrating means (34) comprising the finisher beam (52) with an assembly base (42) which may be coupled onto the holding means (38, 40) with hook sections (44).

3. Road bed finisher according to Claim 2, characterised in that the first holding means (38, 40) comprises a holding plate (40) arranged on the front side (36) of the substructure, and that a counter-plate (42), which abuts against the holding plate (40) when the vibrating means (34) is assembled, is provided on the vibrating means (34), and that at least one hook-like section (44) engaging over an upper edge (48) of the holding plate is provided in the region of an upper edge (46) of the counter-plate (42).

4. Road bed finisher according to Claim 2 or 3, characterised in that the counter-plate (42) may be fixed by a plurality of screw connections (50) to the holding plate (40).

5. Road bed finisher according to Claim 3 or 4, characterised in that the vibrating means (34) is connected to the counter-plate (42) by at least two pairs of swivel arms (56, 58), which are arranged one above the other and spaced laterally from one another and which are attached to swivel on the counter-plate in the region of one of their ends (72, 73) and in the region of their other ends (64, 65) to swivel on the vibrating means (34) and provide a parallelogram-type guide means for the vibrating means (34).

6. Road bed finisher according to Claim 1, characterised in that the first holding means comprises:
- at least two laterally spaced support plates (156, 156', 158, 158') extending forwards from a front side of the substructure (150),
- a vibrating means support (180), which is respectively articulated to the support plates (156, 156', 158, 158') via swivel joints, extends in front of the substructure (150) and the travelling gear (150, 162) in a direction transverse to the substructure (150), and to which the finisher beam may be selectively attached.

7. Road bed finisher according to Claim 6, characterised in that carrier plates (178, 178'), which are respectively allocated to the support plates (156, 156', 158, 158') on the substructure (150) and extend vertically and towards the substructure (150), provided on the vibrating means support (180), and that the swivel joints respectively comprise a lower swivel arm (188) attached to swivel on the lower section (184) of the support plates (156, 156', 158, 158') and on the lower section (194) of the carrier plates (178), and also an upper swivel arm (170) attached to swivel on the upper section (168) of the support plates (156) and on the upper section of the carrier plates (178), said upper swivel arm being arranged essentially parallel to the lower swivel arm (188) and with this forming a parallelogram-type guide means for the vibrating means (180).

8. Road bed finisher according to Claim 7, characterised in that each swivel joint additionally comprises a first cylinder unit (196), and that the first cylinder unit (196) is attached at one of its ends to the support plate (156) to swivel on this in the region of the articulation of the lower swivel arm (188), and at its other end is attached to the upper swivel arm (170) in the region of its articulation to swivel on the carrier plate (178).

9. Road bed finisher according to one of Claims 6 to 8, characterised in that the length of the vibrating means support (180) in the transverse direction of the substructure (150) is smaller than or equal to the maximum width of the substructure (150).

10. Road bed finisher according to one of Claims 6 to 9, characterised in that coupling elements (204, 206, 208, 210) are provided in the region of outer ends (200, 202) of the vibrating means support (180) in the transverse direction of the substructure (150) for fixed coupling of the vibrating means support (180) to the finisher beam.

11. Road bed finisher according to Claim 1, characterised in that the first holding means comprises swivel means, which are attached respectively on the side faces (246) of the travelling gear frame (244) of the travelling gear facing away from the substructure (150), and which may be selectively coupled firmly to the finisher beam.

12. Road bed finisher according to Claim 11, characterised in that the swivel means comprise upper (254) and lower (256) swivel arms (254, 256), which are respectively articulated to the travelling gear frame (244) at one of their ends and are spaced vertically from one another, and which may be selectively coupled firmly to the finisher beam in the region of their other ends to provide respective parallelogram-type guide means for the finisher beam.

13. Road bed finisher according to Claim 12, characterised in that additionally each of the swivel means respectively comprises a first cylinder unit (286), which is coupled to the upper or the lower swivel arm (254, 256), on the one hand, and to the travelling gear frame (244), on the other hand, for selective raising and lowering of the finisher beam.

14. Road bed finisher according to Claim 13, characterised in that the upper swivel arm (254) is spaced further from the travelling gear frame (244) in a transverse direction of the substructure than the lower swivel arm (256), and that the first cylinder unit (286) is coupled to the lower swivel arm (256).

15. Road bed finisher according to Claim 13 or 14, characterised in that the cylinder unit (286) acts on the upper or lower swivel arm (254, 256) in a central section (257) thereof.

16. Road bed finisher according to Claim 13, 14 or 15, characterised in that the upper or lower swivel arm (254, 256) of each swivel means as well as the associated first cylinder unit (286) are respectively disposed to swivel on an assembly plate (252) which may be attached to the travelling gear frame (244).

17. Road bed finisher according to one of Claims 15 to 16, characterised in that the upper and/or the lower swivel arm (254, 256) is/are adjustable for adjustment of the angle position of the finisher beam relative to the substructure.

18. Road bed finisher according to one of the preceding claims, characterised in that the finisher beam (52) comprises a vibrating beam (52) with a vibrator plate (106) and at least one vibrator (108), and that a first cylinder unit (80) is provided, by means of which the vertical position of the vibrating beam (52) relative to the digger (10) is adjustable.

19. Road bed finisher according to Claim 18, characterised in that the vibrator plate (106) is held on a frame (102) of the vibrating beam (52) with rubber-elastic elements (104) interposed.

20. Road bed finisher according to Claim 18 or 19, characterised in that the metering slide valve (110) may be adjusted in its vertical position relative to the finisher beam (52) by a second cylinder unit (114).

21. Road bed finisher according to Claim 20, characterised in that the first and second cylinder units (80, 114) as well as the at least one vibrator (108) may be operated hydraulically.

22. Road bed finisher according to Claim 21, characterised in that a secondary drive shaft is provided on a digger motor arranged on the superstructure of the digger, and that a hydraulic pump may be driven by the secondary drive shaft for hydraulic operation of the first and second cylinder units and the at least one vibrator (108).

23. Road bed finisher according to Claim 22, characterised in that the hydraulic pump is a triple pump, whereby one pump part serves to operate the first and second cylinder units, one pump part serves to drive the at least one vibrator, and one pump part serves to drive the travelling gear.

24. Road bed finisher according to Claim 22 or 23, characterised in that hydraulic line connections are provided on a front side of the superstructure to connect the hydraulic pump to the first and second cylinder unit and the at least one vibrator, and that swivel angle restriction means are provided on the superstructure in order to restrict the swivel angle of the superstructure to a predetermined value.

25. Road bed finisher according to Claim 22 or 23, characterised in that a hydraulic pressure line passage is provided in a slewing crown of the digger for guidance of hydraulic pressure lines from the hydraulic pump to the first and second cylinder units.

26. Road bed finisher according to Claim 21, characterised in that a diesel aggregate (116) and a hydraulic pump (117) driven by the diesel aggregate (116) are provided on the substructure (14) for operation of the first and second cylinder units (80, 114) and the at least one vibrator (108).

27. Road bed finisher according to Claim 22, characterised in that on a rear side (118) of the substructure (14) a second holding plate (122) is provided, against which a support (125) for the diesel aggregate (116) and the hydraulic pump (117) with a counter-plate (126) abuts, and an upper edge of the second coupling plate (122) has a hook-type section (130) engaging over it.

28. Road bed finisher according to Claim 27, characterised in that the support (125) may be fixed to the second holding plate (122) by at least one screw connection (132).

29. Road bed finisher according to Claim 27 or 28, characterised in that the hydraulic lines are directed from the hydraulic pump to the first and second cylinder unit (80, 114) and to the vibrator (108) respectively along the underside of the substructure (14).

30. Road bed finisher according to one of Claims 2 to 29, characterised in that the vibrating means (34) is provided with coupling elements (79) for selective coupling to the digger arm (16).

31. Road bed finisher according to one of the preceding claims, characterised in that the travelling gear (31) comprises a caterpillar track travelling gear (32; 160, 162; 242) with two caterpillar tracks respectively provided on the sides of the substructure (14; 150).

32. Process for the production of a compressed uniform road bed or similar on a foundation base by means of a road bed finisher, comprising a digger (10), which is constructed with a substructure (14; 150) with travelling gear (31) and a superstructure (12) rotatably disposed on the substructure (14; 140) with digger arm (16) and digger shovel (24), and which is additionally provided with a finisher beam (52) attached to the substructure (14; 150) and a metering slide valve (110) disposed in front of the finisher beam (52), comprising the steps:
a) unloading the road bed material in a material discharge region in front of the metering slide valve,
b) distributing the road bed material in front of the metering slide valve (110) by means of the digger shovel (24),
c) metering the material by means of the metering slide valve (110) and compressing the material by means of the finisher beam (52) during a forward movement of the digger (10) towards the unloaded and distributed road bed material.

## Revendications

1. Finisseur pour couche de base, destiné à la mise en oeuvre d'une couche de base d'épaisseur constante, compactée ou une couche similaire sur une couche de fondation, comprenant une règle dameuse (52) et une lame de répartition montée en amont de la règle dameuse (52), caractérisé en ce que le finisseur pour couche de base est constitué par un système combiné formé par une excavatrice (10) et un dispositif supplémentaire (34), l'excavatrice (10) comportant un châssis (14 ; 150), équipé d'un train de roulement (31), et une tourelle (12), montée de manière à pouvoir tourner sur le châssis (14 ; 150) et munie d'une flèche (16), et dans lequel il est prévu de monter sur le châssis un premier dispositif de blocage (38, 40 ; 152 ; 239), sur lequel il est possible au choix de monter et démonter le dispositif supplémentaire (35), un godet (24) étant monté sur la flèche (16) de l'excavatrice pour mettre en oeuvre la couche de base d'épaisseur constante, compacte ou une couche similaire sur la couche de fondation et le dispositif supplémentaire (34) comportant la règle dameuse (52), ainsi que la lame de répartition (110) disposées de telle sorte qu'une zone de matière à mettre en oeuvre, disposée devant la lame de répartition (110), se situe dans la zone de travail du godet (24) de l'excavatrice.

2. Finisseur pour couche de base selon la revendication 1, caractérisé par un dispositif vibreur (34) qui comprend la règle dameuse (52) et qui est muni d'une base de montage (42), qui peut être accrochée avec des parties en forme de crochet (44) contre le dispositif de blocage (38, 40).

3. Finisseur pour couche de base selon la revendication 2, caractérisé en ce que le premier dispositif de blocage (38, 40) est muni d'une plaque de maintien (40) montée contre une face avant (36) du châssis, et en ce qu'une plaque de retenue (42) est prévue contre le dispositif vibreur (34), laquelle vient s'appuyer contre la plaque de maintien (40) lorsque le dispositif vibreur (34) est monté, et en ce que dans la zone du bord supérieur (46) de la plaque de retenue (42) il est prévu au moins une partie en forme de crochet (44), laquelle s'agrippe autour d'un bord supérieur (48) de la plaque de maintien.

4. Finisseur pour couche de base selon la revendication 2 ou 3, caractérisé en ce que la plaque de retenue (42) peut être fixée contre la plaque de maintien (40) par une pluralité d'assemblages vissés (50).

5. Finisseur pour couche de base selon la revendication 3 ou 4, caractérisé en ce que le dispositif vibreur (34) est assemblé avec la plaque de retenue (42) par l'intermédiaire de deux paires de bras pivotants (56, 58) montés l'un au-dessus de l'autre et disposés l'un à côté de l'autre à une distance donnée, lesquels bras avec l'une de leurs extrémités (72, 73) sont montés contre la plaque de retenue (42) de manière à pouvoir pivoter et sont fixés avec leur autre extrémité (64, 65) contre le dispositif vibreur (34) de manière à pouvoir pivoter et l'ensemble ainsi formé constitue un parallélogramme articulé, destiné à guider le dispositif vibreur (34).

6. Finisseur pour couche de base selon la revendication 1, caractérisé en ce que le premier dispositif de blocage comprend
- au moins deux plaques de support (156, 156', 158, 158') disposées à une distance donnée l'une à côté de l'autre et s'avançant vers l'avant à partir de la face avant du châssis (150),
- un support du dispositif vibreur (180) monté respectivement sur les plaques de support (156, 156', 158, 158') par des assemblages articulés et s'étendant devant le châssis (150) et le train de roulement (150, 162) dans le sens transversal au châssis (150), contre lequel support il est possible de monter ou démonter au choix la règle dameuse.

7. Finisseur pour couche de base selon la revendication 6, caractérisé en ce qu'il est prévu de monter contre le support du dispositif vibreur (180) des plaques porteuses (178, 178') qui s'étendent verticalement et en direction du châssis (150) et qui sont respectivement associées avec les plaques de support (156, 156', 158, 158') contre le châssis (150), et en ce que les assemblages articulés comportent chacun un bras pivotant inférieur (188) monté de manière à pouvoir pivoter contre une partie inférieure (184) des plaques de support (156, 156', 158, 158') et contre une partie inférieure (194) des plaques porteuses (178), ainsi qu'un bras pivotant supérieur (170) monté contre une partie supérieure (168) des plaques de support (156) et contre une partie supérieure des plaques porteuses (178), lequel bras pivotant supérieur est sensiblement parallèle au bras pivotant inférieur (188) et forme avec celui-ci un parallélogramme articulé, destiné à guider le support du dispositif vibreur (180).

8. Finisseur pour couche de base selon la revendication 7, caractérisé en ce que chaque assemblage pivotant comporte en outre un premier vérin (196) et en ce que le premier vérin (196) est monté de manière pivotante avec l'une de ses extrémités contre la plaque de support (156) au niveau de l'articulation du bras pivotant inférieur (188) contre celle-ci et est monté de manière pivotante avec son autre extrémité contre la plaque porteuse (178) au niveau de l'articulation du bras pivotant supérieur (170) contre celle-ci.

9. Finisseur pour couche de base selon l'une des revendications 6 à 8, caractérisé en ce que la longueur du support du dispositif vibreur (180) dans le sens transversal du châssis (150) est inférieure ou égale à la largeur maximale du châssis (150).

10. Finisseur pour couche de base selon l'unedes revendications 6 à 9, caractérisé en ce qu'il est prévu de monter des éléments d'assemblage (204, 206, 208, 210) dans la zone des extrémités extérieures (200, 202) du support du dispositif vibreur (180), dans le sens transversal du châssis (150), destinés à rendre le support du dispositif vibreur (180) solidaire de la règle dameuse.

11. Finisseur pour couche de base selon la revendication 1, caractérisé en ce que le premier dispositif de blocage comporte des dispositifs pivotants montés respectivement contre les faces latérales (246) du cadre (244) du train de roulement, lesquels dispositifs peuvent être assemblés solidement au choix avec la règle dameuse.

12. Finisseur pour couche de base selon la revendication 11, caractérisé en ce que les dispositifs pivotants comportent des bras pivotants (254, 256) supérieur (254) et inférieur (256), disposés verticalement à une distance donnée l'un de l'autre et articulés respectivement avec l'une de leurs extrémités contre le cadre de roulement (244), lesquels bras pivotants sont rendus solidaires de la règle dameuse avec leur autre extrémité et permettent ainsi de constituer respectivement des parallélogrammes articulés, destinés à guider la règle dameuse.

13. Finisseur pour couche de base selon la revendication 12, caractérisé en ce que chaque dispositif pivotant comporte en outre un premier vérin (286), qui est assemblé, d'une part, avec le bras pivotant supérieur ou le bras pivotant inférieur (254, 256) et, d'autre part, avec le cadre de roulement (244) pour déplacer au choix la règle dameuse vers le haut ou vers le bas.

14. Finisseur pour couche de base selon la revendication 13, caractérisé en ce que le bras pivotant supérieur (254) est disposé dans le sens transversal du châssis à une plus grande distance du cadre de roulement (244) que le bras pivotant inférieur (256), et en ce que le premier vérin (286) est assemblé avec le bras pivotant inférieur (256).

15. Finisseur pour couche de base selon la revendication 13 ou 14, caractérisé en ce que le vérin (286) est monté contre le bras pivotant supérieur ou inférieur (254, 256) dans une partie centrale (257) dudit bras pivotant.

16. Finisseur pour couche de base selon la revendication 13, 14 ou 15, caractérisé en ce que le bras pivotant supérieur (254) et le bras pivotant inférieur (256) de chaque dispositif pivotant, ainsi que le premier vérin (286) correspondant sont chaque fois montés contre une plaque de montage (252) qui peut être installée sur le cadre de roulement (244).

17. Finisseur pour couche de base selon l'une quelconque des revendications 15 à 16, caractérisé en ce qu'il est possible de régler la longueur du bras pivotant supérieur et/ou du bras pivotant inférieur (254, 256) pour régler la position angulaire de la règle dameuse par rapport au châssis.

18. Finisseur pour couche de base selon l'une des revendications précédentes, caractérisé en ce que la règle dameuse (52) comporte une règle vibrante (52) avec une plaque vibrante (106) et au moins un vibreur (108), et en ce qu'il est prévu un premier vérin (80) qui permet de régler la position verticale de la règle vibrante (52) par rapport à l'excavatrice (10).

19. Finisseur pour couche de base selon la revendication 18, caractérisé en ce que la plaque vibrante (106) est maintenue contre un cadre (102) de la règle vibrante (52) par l'intermédiaire d'éléments flexibles en caoutchouc (104).

20. Finisseur pour couche de base selon la revendication 18 ou 19, caractérisé en ce qu'il est possible de régler la position verticale de la lame de répartition (110) par rapport à la règle dameuse (52) par l'intermédiaire d'un deuxième vérin (114).

21. Finisseur pour couche de base selon la revendication 20, caractérisé en ce qu'il est possible d'actionner par voie hydraulique les premier et deuxième vérins (80, 114), ainsi que le vibreur (108), au moins au nombre d'un.

22. Finisseur pour couche de base selon la revendication 21, caractérisé en ce qu'il est prévu de monter un arbre moteur secondaire sur le moteur de l'excavatrice disposé sur la tourelle de l'excavatrice, et en ce que l'arbre moteur secondaire permet d'actionner une pompe hydraulique prévue sur la tourelle pour actionner par voie hydraulique les premier et deuxième vérins et le vibreur (108), au moins au nombre d'un.

23. Finisseur pour couche de base selon la revendication 22, caractérisé en ce que la pompe hydraulique est formée par trois parties de pompe, une partie de pompe étant destinée à actionner les premier et deuxième vérins, une partie de pompe assurant l'entraînement du vibreur, au nombre d'au moins un, et une partie de pompe assurant l'entraînement du train de roulement.

24. Finisseur pour couche de base selon la revendication 22 ou 23, caractérisé en ce qu'il est prévu de poser sur une face avant de la tourelle des conduites hydrauliques destinées à relier la pompe hydraulique au premier et au deuxième vérin et au vibreur, au moins au nombre d'un, et en ce qu'il est prévu sur la tourelle des dispositifs de limitation de l'angle de rotation, afin que l'angle de rotation de la tourelle ne puisse pas dépasser une valeur prédéterminée.

25. Finisseur pour couche de base selon la revendication 22 ou 23, caractérisé en ce qu'il est prévu de réaliser dans une couronne d'orientation de l'excavatrice un passage pour conduites sous pression, à travers lequel passent les conduites allant de la pompe hydraulique vers le premier et le deuxième vérin.

26. Finisseur pour couche de base selon la revendication 21, caractérisé en ce qu'il est prévu de monter sur le châssis un moteur Diesel (116) et une pompe hydraulique (117) actionnée par le moteur Diesel (116) et destinée à actionner le premier et le deuxième vérin (80, 114) et le vibreur (108), au moins au nombre d'un.

27. Finisseur pour couche de base selon la revendication 22, caractérisé en ce qu'il est prévu de monter sur une face arrière (118) du châssis (14) une deuxième plaque de maintien (122), contre laquelle un support (125) pour le moteur Diesel (116) et la pompe hydraulique (117) s'appuie avec une plaque de retenue (126) et s'agrippe avec une partie en forme de crochet (130) autour d'un bord supérieur de la deuxième plaque de maintien (122).

28. Finisseur pour couche de base selon la revendication 27, caractérisé en ce que le support (125) peut être rendu solidaire de la deuxième plaque de maintien (122) par au moins un assemblage vissé (132).

29. Finisseur pour couche de base selon la revendication 27 ou 28, caractérisé en ce que les conduites hydrauliques allant de la pompe hydraulique vers le premier et le deuxième vérin (80, 114) et vers le vibreur (108) sont chaque fois guidées le long de la face inférieure du châssis (14).

30. Finisseur pour couche de base selon l'une quelconque des revendications 2 à 29, caractérisé en ce que le dispositif vibrant (34) est muni d'éléments d'assemblage (79) destinés à l'assembler au choix avec la flèche (16) de l'excavatrice.

31. Finisseur pour couche de base selon l'une des revendications précédentes, caractérisé en ce que le train de roulement (31) est conçu comme un train de roulement à chenilles (32 ; 160, 162 ; 242) avec deux chenilles prévues respectivement sur les côtés du châssis (14 ; 150).

32. Procédé de mise en oeuvre d'une couche de base d'épaisseur constante, compactée ou une couche similaire sur une couche de fondation à l'aide d'un finisseur pour couche de base, comprenant une excavatrice (10), qui est formée par un châssis (14 ; 150) équipé d'un train de roulement (31), et par une tourelle (12), montée de manière à pouvoir tourner sur le châssis (14 ; 150) et munie d'une flèche (16) et d'un godet (24), et comprenant en plus une règle dameuse (52) montée contre le châssis (14 ; 150) et une lame de répartition (110) disposée en amont de la règle dameuse (52), lequel procédé comprend les étapes suivantes :
a) déchargement de la matière pour la couche de base dans une zone située devant la lame de répartition,
b) répartition de la matière pour couche de base devant la lame de répartition (110), à l'aide du godet (24) de l'excavatrice,
c) dosage de la matière à l'aide de la lame de répartition (110) et compactage de la matière par la règle dameuse (52) pendant le déplacement vers l'avant de l'excavatrice (10) en direction de la matière pour couche de base déchargée et répandue.
